# EUROPÄISCHE PATENTSCHRIFT

(11) **EP 2 353 429 B1**
(45) Veröffentlichungstag und Bekanntmachung des Hinweises auf die Patenterteilung: **06.03.2013**
(21) Anmeldenummer: 11000676.4
(22) Anmeldetag: 28.01.2011
(51) Int. Cl.: A44C 9/00

(54) **Schmuckringanordnung**
Jewellery ring assembly
Agencement de bague de joaillerie

(30) Priorität: 03.02.2010 DE 202010001815 U
(43) Veröffentlichungstag der Anmeldung: 10.08.2011
(73) Patentinhaber: Eduard G.Fidel GmbH, 71179 Pforzheim (DE)
(72) Erfinder: Barth, Hans-Peter, 73655 Plüderhausen (DE)
(74) Vertreter: Wacker, Jost Oliver

(56) Entgegenhaltungen:
- DE-U1- 9 016 842
- DE-U1-202004 001 843
- DE-U1-202006 000 786
- FR-A1- 2 701 639
- FR-A1- 2 901 972
- GB-A- 1 164 843

## Beschreibung

Die Erfindung betrifft eine Schmuckringanordnung nach dem Oberbegriff des Anspruchs 1. Diese weist wenigstens einen ersten Ring, der einen im Wesentlichen zylindrischen ersten Aufnahmeraum umschließt, und einen zweiten Ring, der einen im Wesentlichen zylindrischen zweiten Aufnahmeraum umschließt, auf. Der erste Ring und der zweite Ring sind dabei zum gemeinsamen Aufziehen in unverbundenem Zustand und Tragen an einem zu schmückenden Finger vorgesehen. Hierzu ist eine erste stirnseitige Ringfläche des ersten Ringes an eine zweite stirnseitige Ringfläche des zweiten Ringes anlegbar.

Es ist allgemein bekannt, an einem Finger eine Kombination von wenigstens zwei Ringen zu tragen. Beispielsweise kann hierdurch bei Ringen von unterschiedlichem Material ein besonderer optischer Effekt erzeugt werden. Um dabei ein leichtes Aufziehen und Abnehmen der Ringe zu gewährleisten, werden diese nicht miteinander verbunden sondern einzeln gehandhabt. Die benachbarte Anordnung der Ringe zueinander erfolgt dabei lediglich indirekt durch die jeweiligen haltenden Kräfte in Folge der Reibung zwischen dem Finger und den einzelnen Ringen.

Nachteilig an den bekannten Schmuckringanordnungen ist, dass sich diese am Finger leicht auseinander bewegen und somit der durch die Kombination der Ringe erzeugte optische Eindruck zum großen Teil verloren geht.

DE 20 2004 001 843 U1 beschreibt einen mindestens zweiteiligen, insbesondere ringförmigen Schmuckgegenstand. Dieser weist zwei Ringe auf die über zwei zueinander komplementär ausgebildete Stirnseiten lose aneinander anlegbar sind. In einer Ausführungsform weisen die beiden Stirnseiten dabei eine Art Salamischnittform auf, die bei entgegen gesetzter Ausrichtung ein koaxiales Aneinanderliegen der beiden Ringe ermöglicht.

FR 2 901 972 A1 beschreibt eine Ringanordnung aus zwei Ringen, die einen unterschiedlichen Innendurchmesser aufweisen. Die Ringe liegen dabei über gerade oder komplementär wellenförmige Stirnseiten aneinander an.

FR 1,164,843 zeigt eine Ringanordnung mit zwei ineinander greifenden Ringen, die jeweils in sich verwunden sind.

DE 90 16 842 U1 beschreibt einen mehrteiligen Schmuckring, dessen Teile mittels einer Rastverbindung aneinander festlegbar sind.

In DE 20 2006 000 786 U1 ist eine Ausführungsform eines mehrteiligen Schmuckringes beschrieben, dessen Teile mittels einer Magnet- oder Rastverbindung zur gemeinsamen Handhabung aneinander festgelegt werden. Zur leichteren Koppelung zweier Teile ist dabei zusätzlich ein jeweiliger innerer Bereich einer Stirnseite der beiden Teile als Konus beziehungsweise Gegenkonus ausgebildet.

FR 2 701 639 A1 zeigt einen zweiteiligen Ring, der aus zwei etwa schraubenlinienförmigen Teilringen besteht. Diese können ineinander verschraubt werden, um anschließend als einheitlicher Ring gehandhabt werden zu können.

Die Aufgabe der Erfindung ist es, bei einer Schmuckringanordnung die genannten Nachteile zu vermeiden und eine stabilere Positionierung zueinander zu ermöglichen.

Diese Aufgabe wird durch eine Schmuckringanordnung mit den Merkmalen des Anspruchs 1 gelöst. Dabei weist die erste Ringfläche gegenüber einer Normalen einer durch den ersten Aufnahmeraum definierten ersten Aufnahmeachse einen umlaufenden ersten Neigungswinkel auf, wodurch sich die erste Ringfläche (16) von einer Innenfläche (8) zu einer außenfläche (18) des ersten Ringes (4) hin vojüngt. Gleichzeitig weist die zweite Ringfläche gegenüber einer Normalen einer durch den zweiten Aufnahmeraum definierten zweiten Aufnahmeachse einen umlaufenden zweiten Neigungswinkel auf, der gegenüber dem ersten Neigungswinkel einen entsprechenden Betrag bei entgegen gesetzter Ausrichtung aufweistwodurch sich die zweite Ringfläche (20) von einer Außenfläche (22) zu einer Innenfläche (14) des zweiten Ringes (10) hin vojüngt. Hierdurch wird ein im Wesentlichen komplementäres Aneinanderliegen der ersten Ringfläche an der zweiten Ringfläche ermöglicht, das heißt die beiden geneigten Ringflächen werden ineinander gesteckt. Auf diese Weise können im am Finger aufgezogenen Zustand zusätzliche Haltekräfte erzeugt werden, die insbesondere auf zusätzliche Reibungswiderstände zwischen den beiden Ringflächen zurückzuführen sind, die parallel zur Aufnahmeachse beider Ringe wirkt. Infolge dieser zusätzlichen Haltekräfte ist eine stabilere Positionierung beider Ringe am Finger möglich, so dass der durch die benachbarte A-nordung erzeugte optische Effekt ungestört erhalten werden kann.

In einer besonders vorteilhaften Ausführungsform liegt der Betrag des ersten Neigungswinkels und des zweiten Neigungswinkels zwischen 10 und 30°. In diesem Bereich erzeugt die Neigung der beiden Ringflächen einen besonders ästhetischen Eindruck während gleichzeitig relativ große zusätzliche Haltekräfte erzielt werden können.

Dabei ist es günstig, wenn die erste Ringfläche und die zweite Ringfläche in Richtung der jeweiligen Normalen eine übereinstimmende Erstreckung aufweisen, um bei benachbarter Anordnung einen möglichst harmonischen Gesamteindruck zu erzeugen.

Vorteilhafterweise weist wenigstens einer der Ringe einander entgegen gerichtete Ringflächen auf, wodurch der betreffende Ring auch bei vereinzelter Betrachtung einen besonderen optischen Effekt durch die nach außen oder nach innen gerichtete umlaufende Verjüngung hervorrufen kann.

Zudem ist es günstig, wenn wenigstens einer der Ringe zueinander parallel gerichtete Ringflächen aufweist, so dass die zusätzlichen Haltekräfte unabhängig davon erzeugt werden mit welcher Ringfläche der betreffende Ring am jeweils anderen Ring anliegt.

Vorteilhafterweise weisen die Ringflächen jeweils tangentiale Übergänge sowohl zu einer Außenfläche als auch zu einer Innenfläche des jeweiligen Ringes auf, wodurch die Ringflächen trotz der daran ausgebildeten Neigung besonders harmonische in das Gesamtbild des einzelnen Ringes eingefügt werden können.

In einer weiteren vorteilhaften Ausführungsform weisen die Ringflächen eine Konvexität auf, die ein leichteres Aufziehen und Abnehmen der einzelnen Ringe ermögticht.

In den Figuren ist eine beispielhafte Ausführungsform der Erfindung dargestellt. Es zeigen:
- Figur 1: eine perspektivische Ansicht einer erfindungsgemäßen Schmuckringanordnung bei getrennten Ringen.
- Figur 2: einen Schnitt durch die Schmuckringanordnung nach Fig. 1 im Angelegten Zustand und
- Figur 3: einen Schnitt durch eine alternative Ausführungsform der Schmuckringanordnung im Angelegten Zustand.

Fig. 1 zeigt eine Schmuckringanrodung 2 mit einem ersten Ring 4, der einen im Wesentlichen zylindrischen ersten Aufnahmeraum 6 durch eine Innenfläche 8 begrenzt und einem zweiten Ring 10, der einen ebenfalls im Wesentlichen zylindrischen zweiten Aufnahmeraum 12 durch eine Innenfläche 14 begrenzt.

Der erste Ring 4 weist zwei stirnseitige erste Ringflächen 16, 16' auf, dié sich von der Innenfläche 8 zu einer Außenfläche 18 hin verjüngen.

Der zweite Ring 10 weist zwei stimseitige zweite Ringflächen 20, 20'auf, die sich im Gegensatz hierzu von einer Außenfläche 22 zu der Innenfläche 14 hin verjüngen.

Durch diese Verjüngungen erzeugen die Ringflächen 16, 16, 20, 20 jeweils einen umlaufenden Neigungswinkel w1, w1, w2, w2 gegenüber einer jeweiligen Normalen N einer ersten Aufnahmeachse A1 des ersten Ringes 4 beziehungsweise einer zweiten Aufnahmeachse A2 des zweiten Ringes, wie aus Fig. 2 zu entnehmen ist. Die beiden Aufnahmeachsen A1, A2 werden dabei durch die beiden Aufnahmeräume 6, 12 der Ringe 4, 10 definiert.

Der Betrag der Neigungswinkel w ist dabei zumindest bei der ersten Ringfläche 16 und der zweiten Ringfläche 20, die im aufgezogenen Zustand am Finger aneinander liegen gleich und liegt im Bereich von 10 bis 30°. Da der umlaufende Neigungswinkel w1 der ersten Ringfläche 16 dabei gegenüber dem Neigungswinkel w2 der anliegenden zweiten Ringfläche entgegen gerichtet ist, sind die beiden Ringe 4,10 in diesem Bereich ineinander gesteckt

Bei der in Fig. 2 gezeigten Ausführungsform der Schmuckringanordnung 2 weisen sowohl die beiden ersten Ringflächen 16, 16'des ersten Ringes 4 als auch die beiden zweiten Ringflächen 20, 20' jeweils einander entgegen gesetzte Neigungswinkel w1, w1'; w2, w2' auf.

Alternativ hierzu ist es auch möglich, die beiden Ringflächen 16, 16; 20, 20'eines Ringes 4; 10 oder beider Ringe 4, 10 mit einem gleich gerichteten Neigungswinkel w1, w1'; w2, w2' vorzusehen, wie in Fig. 3 dargestellt. Hierdurch kann zumindest einer der Ringe 4, 10 mit parallelen Ringflächen 16, 18; 20, 20' ausgebildet werden. Zudem ist es hierdurch möglich, den beiden Ringen 4, 10, wie dargestellt, eine identische Außenform zu geben.

Wie aus Fig. 2 und 3 ferner zu entnehmen ist, weisen die Ringflächen 16, 16; 20, 20' in Richtung der Normalen N eine übereinstimmende Höhe h auf, um einen harmonischen Gesamteindruck beider Ringe 4, 10 erzeugen zu können. Ferner wird die Ästhetik der einzelnen Ringe 4, 10 und der Schmuckringanordnung 2 insgesamt dadurch erhöht, dass tangentiale Übergänge Ü von den Ringflächen 16, 16; 20, 20 zu den Innenflächen 8; 14 und den Außenflächen 18, 22 vorgesehen sind.

Zudem sind die Ringflächen 16, 16'; 20, 20', die Innenflächen 8; 14 und die Außenflächen 18, 22 leicht konvex ausgebildet, um das Aufziehen und Abnehmen der Ringe 4, 10 von dem zu schmückenden Finger F zu erleichtern. Bei dieser konvexen Ausführungsform der Ringflächen 16, 16'; 20, 20' sollen sich die oben genannten Neigungswinkel w1, w1, w2, w2 auf die jeweilige Sehne der dargestellten Ringflächenprofile beziehen.

## Patentansprüche

1. Schmuckringanordnung (2)
mit wenigstens einem ersten Ring (4), der einen im Wesentlichen zylindrischen ersten Aufnahmeraum (6) umschließt,
und einem zweiten Ring (10), der einen im Wesentlichen zylindrischen zweiten Aufnahmeraum (12) umschließt,
wobei der erste Ring (4) und der zweite Ring (10) zum gemeinsamen Aufziehen in unverbundenem Zustand 1 auf einen zu schmückenden Finger (F) vorgesehen sind 2) und hierzu eine erste strinseitige Ringfläche (16) des ersten Ringes (4) an eine zweite strinseitige Ringfläche (20) des zweiten Ringes (10) anlegbar ist,
**dadurch gekennzeichnet, dass** die erste Ringfläche (16) gegenüber einer Normalen (N) einer durch den ersten Aufnahmeraum (6) definierten ersten Aufnalhmeachse (A1) einen umlaufenden ersten Neigungswinkel (w1) aufweist, wodurch sich die erste Ringfläche (16) von einer Innenfläche (8) zu einer auβenfläche (18) des ersten Ringes (4) kin vojüngt und
die zweite Ringfläche (20) gegenüber einer Normalen (N) einer durch den zweiten Aufnahmeraum (12) definierten zweiten Aufnahrneachse (A2) einen umlaufenden zweiten Neigungswinkel (w2) aufweist, der gegenüber dem ersten Neigungswinkel (w1) einen entsprechenden Betrag bei entgegen gesetzter Ausrichtung aufweist, wodurch sich die zweite Ringfläche (20) von einer Außenfläche (22) zu einer Innenfläche (14) des zweiten Ringes (10) hin vojüngt um ein im Wesentlichen komplementäres Aneinanderliegen der ersten Ringfläche (16) an der zweiten Ringfläche (20) zu ermöglichen.

2. Schmuckring nach Anspruch 1, **dadurch gekennzeichnet, dass** der Betrag des ersten Neigungswinkels (w1) und des zweiten Neigungswinkels (w2) zwischen 10 und 30° liegt.

3. Schmuckring nach Anspruch 1 oder 2, **dadurch gekennzeichnet, dass** die erste RingfläChe (16) und die zweite Ringfläche (20) in Richtung der jeweiligen Normalen (N) eine übereinstimmende Erstreckung (h) aufweisen.

4. Schmuckring nach einem der Ansprüche 1 bis 3, **dadurch gekennzeichnet, dass** wenigstens einer der Ringe (4, 10) einander entgegen gerichtete Ringflächen (16, 16'; 20, 20') aufweist.

5. Schmuckring nach einem der Ansprüche 1 bis 4, **dadurch gekennzeichnet, dass** wenigstens einer der Ringe (4, 10) zueinander parallel gerichtete Ringflächen (16, 16'; 20, 20') aufweist.

6. Schmuckring nach einem der Ansprüche 1 bis 5, **dadurch gekennzeichnet, dass** die Ringflächen (16, 16'; 20, 20') jeweils tangentiale Übergänge (Ü) sowohl zu einer Außenfläche (18; 22) als auch zu einer Innenfläche (8; 14) des jeweiligen Ringes (4, 10) aufweisen.

7. Schmuckring nach einem der Ansprüche 1 bis 6, **dadurch gekennzeichnet, dass** die Ringflächen (16, 16'; 20, 20') eine Konvexität aufweisen.

## Claims

1. Jewellery ring assembly (2)
comprising at least one first ring (4) which encloses a substantially cylindrical first receiving space (6),
and a second ring (10) which encloses a substantially cylindrical second receiving space (12),
wherein the first ring (4) and the second ring (10) are intended to be slipped, together but unconnected, onto a finger (F) to be bejewelled and, to this end, a first ring front surface (16) of the first ring (4) can be placed against a second ring front surface (20) of the second ring (10),
**characterised in that** the first ring surface (16) has a circumferential first inclination angle (w1) relative to a normal (N) of a first receiving axis (A1), said first receiving axis being defined by the first receiving space (6), whereby the first ring surface (16) tapers from an inner surface (8) towards an outer surface (18) of the first ring (4), and
the second ring surface (20) has a circumferential second inclination angle (w2) relative to a normal (N) of a second receiving axis (A2), said second receiving axis being defined by the second receiving space (12), said second inclination angle having a corresponding amount, in opposite alignment, relative to the first inclination angle (w1), whereby the second ring surface (20) tapers from an outer surface (22) towards an inner surface (14) of the second ring (10), to enable a substantially complementary abutment of the first ring surface (16) to the second ring surface (20).

2. Jewellery ring according to claim 1, **characterised in that** the amount of the first inclination angle (w1) and of the second inclination angle (w2) is between 10 and 30°.

3. Jewellery ring according to claim 1 or 2, **characterised in that** the first ring surface (16) and the second ring surface (20) have a matching extension (h) in the direction of the respective normal (N).

4. Jewellery ring according to any one of claims 1 to 3, **characterised in that** at least one of the rings (4, 10) has opposing ring surfaces (16, 16'; 20, 20').

5. Jewellery ring according to any one of claims 1 to 4, **characterised in that** at least one of the rings (4, 10) has ring surfaces (16, 16'; 20, 20') aligned in parallel.

6. Jewellery ring according to any one of claims 1 to 5, **characterised in that** the ring surfaces (16, 16'; 20, 20') each have tangential transitions (U) both to an outer surface (18; 22) and to an inner surface (8; 14) of the respective ring (4, 10).

7. Jewellery ring according to any one of claims 1 to 6, **characterised in that** the ring surfaces (16, 16'; 20, 20') have a convexity.

## Revendications

1. Agencement de bague de joaillerie (2)
comprenant au moins un premier anneau (4) qui entoure un premier espace de réception (6) sensiblement cylindrique,
et un deuxième anneau (10) qui entoure un deuxième espace de réception (12) sensiblement cylindrique,
le premier anneau (4) et le deuxième anneau (10) étant prévus pour s'enfiler ensemble à l'état non reliés, sur un doigt (F) à parer de bijou, et pour cela une première surface annulaire (16) frontale du premier anneau (4) pouvant s'appuyer sur une deuxième surface annulaire (20) frontale du deuxième anneau (10), **caractérisé en ce que** la première surface annulaire (16) présente sur tout le pourtour un premier angle d'inclinaison (w1) mesuré relativement à une normale (N) à un premier axe de réception (A1) défini par le premier espace de réception (6), de sorte que la première surface annulaire (16) s'amincit depuis une surface interne (8) jusqu'à une surface externe (18) du premier anneau (4), et
la deuxième surface annulaire (20) présente sur tout le pourtour, mesuré relativement à une normale (N) à un deuxième axe de réception (A2) défini par le deuxième espace de réception (12), un deuxième angle d'inclinaison (w2) qui présente une valeur absolue correspondant au premier angle d'inclinaison (w2) avec une orientation opposée, de sorte que la deuxième surface annulaire (20) s'amincit depuis une surface externe (22) jusqu'à une surface interne (14) du deuxième anneau (10), pour permettre un agencement adjacent sensiblement complémentaire de la première surface annulaire (16) sur la deuxième surface annulaire (20).

2. Bague de joaillerie selon la revendication 1, **caractérisée en ce que** la valeur absolue du premier angle d'inclinaison (w1) et du deuxième angle d'inclinaison (w2) est comprise entre 10 et 30°.

3. Bague de joaillerie selon la revendication 1 ou 2, **caractérisée en ce que** la première surface annulaire (16) et la deuxième surface annulaire (20) présentent dans la direction de la normale (N) respective une étendue (h) concordante.

4. Bague de joaillerie selon l'une quelconque des revendications 1 à 3, **caractérisée en ce qu'**au moins l'un des anneaux (4, 10) présente des surfaces annulaires (16, 16' ; 20, 20') orientées l'une contre l'autre.

5. Bague de joaillerie selon l'une quelconque des revendications 1 à 4, **caractérisée en ce qu'**au moins l'un des anneaux (4, 10) présente des surfaces annulaires (16, 16' ; 20, 20') orientées parallèlement les unes aux autres.

6. Bague de joaillerie selon l'une quelconque des revendications 1 à 5, **caractérisée en ce que** les surfaces annulaires (16, 16' ; 20, 20') présentent chacune des jonctions (Ü) tangentes aussi bien vers une face externe (18 ; 22) que vers une face interne (8 ; 14) de chaque anneau (4, 10).

7. Bague de joaillerie selon l'une quelconque des revendications 1 à 6, **caractérisée en ce que** les surfaces annulaires (16, 16' ; 20, 20') présentent une convexité.
